# EUROPÄISCHE PATENTSCHRIFT

(11) **EP 3 155 191 B1**
(45) Veröffentlichungstag und Bekanntmachung des Hinweises auf die Patenterteilung: **04.12.2019**
(21) Anmeldenummer: 15728530.5
(22) Anmeldetag: 12.06.2015
(51) Int. Cl.: E05B 29/00

(54) **ZYLINDERSCHLOSS**
CYLINDER LOCK
SERRURE À CYLINDRE

(30) Priorität: 13.06.2014 DE 102014108355
(43) Veröffentlichungstag der Anmeldung: 19.04.2017
(73) Patentinhaber: ABUS August Bremicker Söhne KG, 58300 Wetter-Volmarstein (DE)
(72) Erfinder: PANKRATIUS, Ernst, 58300 Wetter (DE); MECKBACH, Gerhard, 58093 Hagen (DE)
(74) Vertreter: Manitz Finsterwald Patent- und Rechtsanwaltspartnerschaft mbB
(86) Internationale Anmeldenummer: PCT/EP2015/063126
(87) Internationale Veröffentlichungsnummer: WO 2015/189367

(56) Entgegenhaltungen:
- FR-A5- 2 079 573
- US-A- 3 035 433
- US-A- 4 750 342

## Beschreibung

Die Erfindung betrifft ein Zylinderschloss mit einem Zylindergehäuse und einem im Zylindergehäuse drehbar gelagerten Zylinderkern, wobei das Zylindergehäuse wenigstens eine Zuhaltungsblockiervertiefung und eine Riegelblockiervertiefung aufweist. Im Zylinderkern sind mehrere Plättchenzuhaltungen vorgesehen, wobei jede der mehreren Plättchenzuhaltungen einen Eingriffsabschnitt aufweist und zwischen einer Verriegelungsposition und einer Entriegelungsposition bewegbar ist. In der Verriegelungsposition greift der Eingriffsabschnitt der jeweiligen Plättchenzuhaltung in die Zuhaltungsblockiervertiefung des Zylindergehäuses ein. In der Entriegelungsposition ist der Eingriffsabschnitt außer Eingriff mit der Zuhaltungsblockiervertiefung gebracht. Wenigstens eine der mehreren Plättchenzuhaltungen weist eine Riegelaufnahmevertiefung auf. Das Zylinderschloss umfasst ferner wenigstens ein Riegelelement, das eine Riegelspitze und einen Blockierabschnitt aufweist, wobei das Riegelelement zwischen einer Blockierposition und einer Freigabeposition bewegbar ist und in die Freigabeposition vorgespannt ist. In der Blockierposition greift der Blockierabschnitt des Riegelements in die Riegelblockiervertiefung des Zylindergehäuses ein. In der Freigabeposition greift die Riegelspitze in die Riegelaufnahmevertiefung der wenigstens einen Plättchenzuhaltung ein und der Blockierabschnitt ist außer Eingriff mit der Riegelblockiervertiefung des Zylindergehäuses gebracht.

Bei einem derartigen Zylinderschloss dienen die Plättchenzuhaltungen und das Riegelelement dazu, in ihrer jeweiligen Grundstellung (Verriegelungsposition bzw. Blockierposition im verriegelten Zustand des Zylinderschlosses) den Zylinderkern gegen eine Drehbewegung relativ zum Zylindergehäuse zu verriegeln. Erst wenn ein zugeordneter (d.h. korrekt kodierter) Schlüssel in den Zylinderkern durch die Schlüsseleinführöffnungen der Plättchenzuhaltungen eingeführt ist, kann der Zylinderkern mittels des Schlüssels in einer Öffnungsdrehrichtung gedreht werden.

Ein Problem bei einem derartigen Zylinderschloss ist das sogenannte Nachschließen (englisch: lock picking). Hierunter versteht man den Versuch, ein Zylinderschloss manipulativ, d.h. ohne den zugeordneten Schlüssel gewaltfrei zu öffnen. Hierzu werden spezielle Öffnungswerkzeuge eingesetzt, mit denen die Plättchenzuhaltungen aus ihrer jeweiligen Verriegelungsposition entgegen ihrer Vorspannrichtung bis in ihre jeweilige Entriegelungsposition versetzt werden, während gleichzeitig auf den Zylinderkern ein Drehmoment in einer Öffnungsdrehrichtung ausgeübt wird. Gemäß einer Methode ("Setzen" der Plättchenzuhaltungen) werden die Plättchenzuhaltungen nacheinander versetzt, so dass letztlich sämtliche Plättchenzuhaltungen an der Kante der Zuhaltungsblockiervertiefung des Zylindergehäuses hängen bleiben und der Zylinderkern schließlich in der Öffnungsdrehrichtung weiter gedreht werden kann. Gemäß einer anderen Methode (Ertasten der Kodierungen) wird die jeweilige Entriegelungsposition durch einen veränderten Widerstand beim Versetzen der Plättchenzuhaltung entgegen der jeweiligen Vorspannrichtung identifiziert, wobei der veränderte Widerstand mittels eines geeigneten Werkzeuges manuell ertastet und/oder akustisch erkannt werden kann. Aufgrund der somit ermittelten Versatzwege, welche die Plättchenzuhaltungen zwischen der jeweiligen Verriegelungsposition und Entriegelungsposition zurücklegen, kann ein entsprechend kodierter Schlüssel nachgearbeitet werden, der das Zylinderschloss sodann beschädigungsfrei zu öffnen vermag.

In den Patentschriften US 1965336, US 4185482 und US 6978647 B2 sind Zylinderschlösser der vorstehend erläuterten Art offenbart. In der Patentschrift US 6978647 B2 ist zusätzlich ein lock-picking Werkzeug offenbart, das zu dem vorstehend erläuterten Nachschließen eingesetzt werden kann. In der Patentschrift US 8695390 B2 ist ein Zylinderschloss mit einem schwenkbaren Riegelelement offenbart, das benachbart zu einer Riegelaufnahmevertiefung in eine Verzahnungszone der jeweiligen Plättchenzuhaltung eingreift, um die Plättchenzuhaltung gegen eine Bewegung zu verriegeln, wenn auf den Zylinderkern ein Drehmoment in einer Öffnungsdrehrichtung ausgeübt wird. Während derartige Zylinderschlösser sich in der Praxis bewährt haben und bereits ein hoher Grad an Schutz vor Manipulationen erreicht ist, besteht der Bedarf, die Nachschließsicherheit bei Zylinderschlössern mit Plättchenzuhaltungen noch weiter zu erhöhen.

Ein Zylinderschloss mit den Merkmalen des Oberbegriffs des Anspruchs 1 ist aus der US 4750342 A bekannt. Weitere Zylinderschlösser sind aus der FR 2079573 A5 und US 3035433 A bekannt.

Es ist eine Aufgabe der Erfindung, ein Zylinderschloss zu schaffen, welches eine verbesserte Manipulationssicherheit besitzt, insbesondere gegenüber dem erläuterten Nachschließen nach der Methode des Ertastens der Kodierungen der Plättchenzuhaltungen.

Diese Aufgabe wird durch ein Zylinderschloss mit den Merkmalen des Anspruchs 1 gelöst.

Bei dem erfindungsgemäßen Zylinderschloss wird im verschlossenen Zustand eine Drehung des Zylinderkerns durch zwei nachfolgend erläuterte Verriegelungsmechanismen verhindert. Zum einen greifen Plättchenzuhaltungen in ihrer Verriegelungsposition mit einem jeweiligen Eingriffsabschnitt in eine Zuhaltungsblockiervertiefung des Zylindergehäuses ein, wobei die Plättchenzuhaltungen vorzugsweise entlang einer jeweiligen ersten Vorspannrichtung in die Verriegelungsposition vorgespannt sind. Zum anderen greift wenigstens ein Riegelelement in seiner Blockierposition mit seinem Blockierabschnitt in eine Riegelblockiervertiefung des Zylindergehäuses ein, wobei das Riegelelement vorzugsweise entlang einer zweiten Vorspannrichtung in eine Freigabeposition vorgespannt ist. Nur wenn sämtliche Plättchenzuhaltungen sich in der jeweiligen Entriegelungsposition, d.h. außer Eingriff mit der Zuhaltungsblockiervertiefung befinden, und sich das Riegelelement in der Freigabeposition, d.h. außer Eingriff mit der Riegelblockiervertiefung befindet, so ist der Zylinderkern im Zylindergehäuse frei drehbar. In diesem Zustand greift das Riegelelement in eine Riegelaufnahmevertiefung der jeweiligen Plättchenzuhaltung ein, welche vorzugsweise an einer Längsseite der Plättchenzuhaltung vorgesehen ist.

Bei dem Nachschließen nach der Methode des Ertastens der Kodierungen wird, wie erläutert, die jeweilige Entriegelungsposition der Plättchenzuhaltung durch einen veränderten Widerstand beim Versetzen der Plättchenzuhaltung identifiziert. Ein solcher veränderter Bewegungswiderstand tritt insbesondere dann auf, wenn die jeweilige Plättchenzuhaltung in die Entriegelungspositon gelangt und das Riegelelement aufgrund seiner Vorspannung somit in die Riegelaufnahmevertiefung der Plättchenzuhaltung eingreift (vollständig oder nur teilweise, letzteres wenn noch nicht sämtliche der dem Riegelelement zugeordneten Plättchenzuhaltungen sich in ihrer Entriegelungspositon befinden). Dieser veränderte Widerstand beim Versetzen der Plättchenzuhaltung wird nachfolgend als erste Änderung des Widerstands bezeichnet.

Im verschlossenen Zustand des erfindungsgemäßen Zylinderschlosses wird das erläuterte Nachschließen nun dadurch erschwert, dass durch einen rastenden (d.h. rückfedernden) Eingriff einer Riegelspitze des Riegelelements in eine Riegeleinrastvertiefung der zugeordneten Plättchenzuhaltung beim Versetzen der Plättchenzuhaltung eine zweite Änderung des Widerstands realisiert wird, welche zusätzlich zu der erläuterten ersten Änderung des Widerstands auftritt. Somit besteht bei dem Versuch eines Ertastens der Kodierungen die Unklarheit, welche Änderung des Widerstands (erste oder zweite Änderung) beim manipulativen Versetzen der Plättchenzuhaltung aktuell ertastet wird, d.h. ob die aktuell ertastete Änderung des Bewegungswiderstands tatsächlich durch das Erreichen der Entriegelungsposition der Plättchenzuhaltung hervorgerufen wird. Somit kann zwar im verschlossenen Zustand des Zylinderschlosses die jeweilige Plättchenzuhaltung aus der Verriegelungsposition in Richtung der Entriegelungsposition versetzt werden (selbst wenn gleichzeitig ein Drehmoment auf den Zylinderkern in Öffnungsdrehrichtung ausgeübt wird). Allerdings müssen hierfür entlang des Versatzweges der Plättchenzuhaltung mehrere Rastschlüsse zwischen dem Riegelelement und der Plättchenzuhaltung und somit mehrere Änderungen des Bewegungswiderstands überwunden werden, da die Riegelspitze entlang der betreffenden Längsseite der Plättchenzuhaltung gleitet und hierbei rastend in die Riegeleinrastvertiefung und in die Riegelaufnahmevertiefung eingreift. Hierdurch wird das Ertasten der Entriegelungsposition der Plättchenzuhaltung mittels eines lock-picking Werkzeugs erschwert.

Die Riegeleinrastvertiefung ist benachbart zu der Riegelaufnahmevertiefung vorgesehen, in welche die Riegelspitze des Riegelelements eingreift, wenn sich sämtliche der dem Riegelelement zugeordneten Plättchenzuhaltungen in ihrer Entriegelungsposition befinden und das Riegelelement somit die Freigabeposition einnehmen kann. Als "benachbart" ist in diesem Zusammenhang eine Anordnung zu verstehen, in der die Riegeleinrastvertiefung zwar (notwendigerweise) durch eine Zwischenerhebung von der Riegelaufnahmevertiefung getrennt und somit von der Riegelaufnahmevertiefung beabstandet ist. Der Abstand zwischen der Riegeleinrastvertiefung und der Riegelaufnahmevertiefung ist jedoch geringer als der Versatzweg der jeweiligen Plättchenzuhaltung (Abstand zwischen der Verriegelungsposition und der Entriegelungsposition), so dass bei einem Ertasten eines veränderten Bewegungswiderstands die erläuterte Unklarheit darüber besteht, ob die jeweilige Plättchenzuhaltung sich tatsächlich in der Entriegelungsposition befindet. Insbesondere kann die wenigstens eine Riegeleinrastvertiefung derart benachbart zu der Riegelaufnahmevertiefung der jeweiligen Plättchenzuhaltung angeordnet sein, dass die Breite einer zwischen der Riegeleinrastvertiefung und der Riegelaufnahmevertiefung vorgesehenen Zwischenerhebung geringer ist als die lichte Weite der Riegelaufnahmevertiefung, und vorzugsweise auch geringer als die lichte Weite der Riegeleinrastvertiefung.

Somit ist der rastende Eingriff der Riegelspitze des Riegelelements in die Riegeleinrastvertiefung der Plättchenzuhaltung unmittelbar hergestellt, wenn die wenigstens eine Plättchenzuhaltung relativ zu der Entriegelungsposition versetzt ist, wobei an der Plättchenzuhaltung die Riegeleinrastvertiefung weniger tief ist als die Riegelaufnahmevertiefung (bezogen auf die Bewegungsrichtung des vorgespannten Riegelelements). Die Länge des Riegelelements ist dabei so gewählt, dass, wenn sich die wenigstens eine Plättchenzuhaltung zumindest teilweise in der Verriegelungsposition befindet, zum einen die Riegelspitze des Riegelelements rastend in die Riegeleinrastvertiefung der Plättchenzuhaltung einzugreifen vermag und zum anderen der Blockierabschnitt des Riegelelements gleichwohl in die Riegelblockiervertiefung des Zylindergehäuses eingreift. Dadurch, dass die Riegeleinrastvertiefung weniger tief ist als die Riegelaufnahmevertiefung der Plättchenzuhaltung, wird somit erreicht, dass das Riegelelement seine Blockierfunktion beibehält, selbst wenn die Riegelspitze in die Riegeleinrastvertiefung (und nicht in die Riegelaufnahmevertiefung) eingreift. Vorzugsweise ist auch die lichte Weite der Riegeleinrastvertiefung (also die Öffnungsweite entlang der Versatzrichtung der Plättchenzuhaltung) geringer als die lichte Weite der Riegelaufnahmevertiefung.

Selbstverständlich können, gemäß gewünschter Ausbildungsform und erforderlichen Sicherheitsaspekten, zusätzlich zu der einen Zuhaltungsblockiervertiefung und der einen Riegelblockiervertiefung, mehrere Zuhaltungsblockiervertiefungen und Riegelblockiervertiefungen vorgesehen sein, wobei entsprechend auch mehrere Riegelelemente möglich sind.

Zum besseren Verständnis sei noch erwähnt, dass die Erfindung in weiten Teilen unter Bezugnahme auf wenigstens eine Plättchenzuhaltung beschrieben ist, da die Erfindung grundsätzlich bereits durch Zusammenwirken des Riegelelements mit einer einzigen Plättchenzuhaltung verwirklicht werden kann. Vorzugsweise ist ein jeweiliges Riegelelement jedoch einer Gruppe von einigen Plättchenzuhaltungen zugeordnet. In diesem Fall erfolgt das Zusammenwirken des Riegelelements , insbesondere das beschriebene Eingreifen der Riegelspitze in die Riegelaufnahmevertiefung oder das Eingreifen der Riegelspitze in die Riegeleinrastvertiefung, wenigstens mit einer der Plättchenzuhaltungen aus der zugeordneten Gruppe, insbesondere mit derjenigen Plättchenzuhaltung, welche als letzte in die Entriegelungsposition gebracht wird. Beispielsweise kann es sein, dass die Riegelspitze des Riegelelements, welches an mehreren Plättchenzuhaltungen anliegt, nur teilweise in die Riegeleinrastvertiefung einer bestimmten Plättchenzuhaltung eingreift, nämlich dann, wenn die anderen Plättchenzuhaltungen um eine bestimmte Weglänge gegenüber der einen bestimmten Plättchenzuhaltung versetzt sind.

Gemäß einer vorteilhaften Ausführungsform weist die wenigstens eine Plättchenzuhaltung benachbart zu der Riegelaufnahmevertiefung mehrere nebeneinander angeordnete Riegeleinrastvertiefungen auf. Hierdurch ist sichergestellt, dass während eines manipulativen Versetzens der Plättchenzuhaltung entlang eines weiten Versetzungsbereichs mehrere Widerstandsänderungen - also nicht nur die erläuterte erste und zweite Änderung des Bewegungswiderstandes - durch den rastenden Eingriff der Riegelspitze des Riegelements in die jeweilige Riegeleinrastvertiefung hervorgerufen werden. Hierdurch lässt sich die Entriegelungsposition der Plättchenzuhaltung noch schwerer ertasten. Vorteilhafterweise können benachbart zu der Riegelaufnahmevertiefung genau so viele Riegeleinrastvertiefungen nebeneinander vorgesehen sein, dass die Riegelspitze des Riegelelements für jede mögliche Position der Plättchenzuhaltung außerhalb der Entriegelungsposition stets rastend in eine Riegeleinrastvertiefung der Plättchenzuhaltung eingreift.

Gemäß einer weiteren vorteilhaften Ausführungsform weist die Plättchenzuhaltung beidseits der Riegelaufnahmevertiefung jeweils wenigstens eine Riegeleinrastvertiefung auf, d.h. nicht nur auf einer einzigen Seite der Riegelaufnahmevertiefung. Dies ist insbesondere dann von Vorteil, wenn die Plättchenzuhaltungen untereinander gegenläufig, d.h. in zwei einander entgegengesetzte Richtungen vorgespannt sind, oder wenn die Plättchenzuhaltung so versetzbar ist, dass die Riegelspitze des Riegelelements sich beidseits der Riegelaufnahmevertiefung der Plättchenzuhaltung befinden kann und auf die Plättchenzuhaltung einwirken kann. Vor allem ergibt sich hierdurch auch noch eine weitere Änderung des Bewegungswiderstands, wenn die jeweilige Plättchenzuhaltung bei dem Versuch eines Ertastens der Entriegelungsposition über die Entriegelungsposition hinaus bewegt wird.

Gemäß einer weiteren vorteilhaften Ausführungsform weist die Plättchenzuhaltung beidseits der Riegelaufnahmevertiefung jeweils mehrere nebeneinander angeordnete Riegeleinrastvertiefungen auf. Hierdurch kann sichergestellt werden, dass die vorstehend erläuterten Widerstandsänderungen beim Versetzen der Plättchenzuhaltungen entlang eines weiten Versetzungsbereichs beidseits der Riegelaufnahmevertiefung durch einen rastenden Eingriff der Riegelspitze in die jeweilige Riegeleinrastvertiefung realisiert werden, wodurch die Nachschließsicherheit erhöht ist.

Die Riegelaufnahmevertiefung ist vorteilhafterweise bezüglich der Bewegungsrichtung der Plättchenzuhaltung an einer Seitenkante der Plättchenzuhaltung vorgesehen, die vorzugsweise parallel zu der Versatzrichtung der Plättchenzuhaltung verläuft. Hierdurch ist ein reibungsverlustarmes und damit zuverlässiges Versetzen der Plättchenzuhaltung bei Anliegen der Riegelspitze des Riegelelements an der Seitenkante bewerkstelligt. Ferner können mehrere nebeneinander angeordnete Plättchenzuhaltungen auf platzsparende Weise an der Riegelspitze anliegen, wodurch eine kompakte Größe für den Zylinderkern erreicht werden kann.

Gemäß einer weiteren vorteilhaften Ausführungsform sind die Riegelaufnahmevertiefung und die Riegeleinrastvertiefung (zumindest) im Wesentlichen dreiecksförmig ausgebildet. Eine im Wesentlichen dreiecksförmige Vertiefung liegt insbesondere noch vor, wenn der Umriss der Vertiefung als stumpfe Spitze und/oder mit gekrümmten Flanken gebildet ist. Durch die im Wesentlichen dreiecksförmige Ausbildung der Vertiefungen wird zum einen ein stabiler Formschluss zwischen der jeweiligen Vertiefung und des in die jeweilige Vertiefung eingreifenden Riegelelements erreicht, zum anderen kann der stabile Formschluss einfach durch Versetzen der Plättchenzuhaltungen mit einer geeigneten Kraft (beispielsweise mittels des zugeordneten Schlüssels) aufgehoben werden, wodurch das Riegelelement entgegen seiner Vorspannung aus der jeweiligen Vertiefung herausgedrängt wird.

Gemäß einer weiteren vorteilhaften Ausführungsform ist zwischen der Riegelaufnahmevertiefung und der Riegeleinrastvertiefung der Plättchenzuhaltung eine Zwischenerhebung vorgesehen, wobei die Riegelspitze eine Zwischenvertiefung aufweist, und wobei die Zwischenerhebung der Plättchenzuhaltung dazu angepasst ist, in die Zwischenvertiefung der Riegelspitze einzugreifen, wenn die Plättchenzuhaltung aus der Entriegelungsposition um eine zweite Weglänge versetzt ist, die geringer ist als die erste Weglänge (welche dem Eingriff der Riegelspitze in die Riegeleinrastvertiefung entspricht). Durch dieses Merkmal ist auf einfache Weise sichergestellt, dass das Riegelelement mit seiner Riegelspitze eine weitere rastende Formschlussverbindung mit der Plättchenzuhaltung eingeht, nämlich bereits unmittelbar nachdem das Riegelelement durch Versetzen der Plättchenzuhaltung um die relativ geringe zweite Weglänge aus der Riegelaufnahmevertiefung herausgedrängt ist. Aufgrund des hierdurch verursachten temporären Rastschlusses wird eine weitere (d.h. dritte) Änderung des Bewegungswiderstands der Plättchenzuhaltung bei ihrem Versetzen bewirkt, nämlich bereits dann, wenn sich die Plättchenzuhaltung gerade nicht mehr in der Entriegelungsposition befindet. Durch dieses Merkmal ist die erwünschte Nachschließsicherheit also besonders gut gewährleistet.

Gemäß einer besonders einfachen Ausführungsform kann die Zwischenvertiefung der Riegelspitze als eine Nut ausgebildet sein, welche sich vorzugsweise parallel zu der Drehachse des Zylinderkerns erstreckt, insbesondere wenn das Riegelelement länglich ausgebildet ist und entlang der Drehachse des Zylinderkerns einer Gruppe von einigen Plättchenzuhaltungen zugeordnet ist. Eine derartige Nut kann geradlinig ausgebildet sein. Alternativ kann die Nut jedoch auch nicht geradlinig, sondern beispielsweise bogenförmig ausgeführt sein. Alternativ oder zusätzlich kann eine derartige Nut auch schräg zu der Drehachse des Zylinderkerns verlaufen. Durch derartige Abwandlungen kann eine größere Varianz der Eingriffsmöglichkeiten zwischen der Nut und der Riegeleinrastvertiefung bzw. der Zwischenerhebung der Plättchenzuhaltung erreicht werden, welche die Picking-Sicherheit erhöht.

Erfindungsgemäß weist das Riegelelement zwischen der Riegelspitze und dem Blockierabschnitt einen Verbindungsabschnitt auf, der entlang einer tangentialen Richtung um die Drehachse des Zylinderkerns betrachtet schmäler ist als der Blockierabschnitt des Riegelelements, d.h. der Verbindungsabschnitt ist halsartig verjüngt. Hierdurch ergibt sich die Möglichkeit eines gezielten Verdrehspiels des Zylinderkerns relativ zu dem Zylindergehäuse, welches auf vorteilhafte Weise die Nachschließsicherheit erhöhen kann, wie nachfolgend noch genauer erläutert wird.

Gemäß einer vorteilhaften Ausführungsform ist der Verbindungsabschnitt des Riegelelements an einer Seite, welche in eine Öffnungsdrehrichtung des Zylinderkerns weist, bezüglich des Blockierabschnitts des Riegelelements nicht oder weniger weit zurückversetzt als an einer anderen (gegenüber liegenden) Seite, welche entgegen der Öffnungsdrehrichtung des Zylinderkerns weist. Insbesondere kann die in Öffnungsdrehrichtung des Zylinderkerns weisende Seite des Verbindungsabschnitts plan ausgebildet sein und mit dem Blockierabschnitt des Riegelelements bündig abschließen, wobei die andere Seite des Verbindungsabschnitts schräg ausgebildet und/oder bezüglich des Blockierabschnitts zurückversetzt ist. Hierdurch wird das nachfolgend noch zu erläuternde Verdrehspiel des Zylinderkerns begünstigt.

Insbesondere kann der Verbindungsabschnitt des Riegelelements an der einen Seite, welche in die Öffnungsdrehrichtung des Zylinderkerns weist, bündig mit dem Blockierabschnitt des Riegelelements abschließen und an der anderen Seite, welche entgegen der Öffnungsdrehrichtung des Zylinderkerns weist, bezüglich des Blockierabschnitts des Riegelelements zurückversetzt sein, so dass der Blockierabschnitt lediglich an der genannten anderen Seite einen seitlichen Vorsprung bildet. Ein derartiger seitlicher Vorsprung kann bei einem Manipulationsversuch, bei dem der Zylinderkern in Öffnungsdrehrichtung mit einem Drehmoment beaufschlagt wird, bewirken, dass das Riegelelement in seiner Blockierstellung verbleibt und somit eine manipulative Drehung des Zylinderkerns verhindert, da der seitliche Vorsprung hierbei über die äußere Mantelfläche des Zylinderkerns gedrängt wird. Da an der genannten einen Seite, welche in die Öffnungsdrehrichtung des Zylinderkerns weist, kein derartiger seitlicher Vorsprung und dementsprechend kein Rücksprung vorgesehen ist, bewirkt die manipulative Drehbewegung in Öffnungsdrehrichtung frühzeitig das erwünschte Verschieben des seitlichen Vorsprungs über die äußere Mantelfläche des Zylinderkerns.

Erfindungsgemäß ist dem Riegelelement eine Haltplatte zugeordnet, welche eine Lageröffnung aufweist, die von dem Verbindungsabschnitt des Riegelelements durchdrungen wird, wenn das Riegelelement sich in der Blockierposition befindet. Sofern die wenigstens eine Plättchenzuhaltung sich in der Verriegelungsposition befindet und das Riegelelement sich in der Blockierposition befindet, besteht, bezogen auf eine Drehbetätigung des Zylinderkerns relativ zu dem Zylindergehäuse, ein erstes Verdrehspiel zwischen dem Blockierabschnitt des Riegelelements und der Riegelblockiervertiefung des Zylindergehäuses. Ferner besteht in dem vorstehend genannten Zustand ein zweites Verdrehspiel zwischen dem Verbindungsabschnitt des Riegelelements und der Lageröffnung der zugeordneten Halteplatte. Ein drittes Verdrehspiel besteht zwischen dem Eingriffsabschnitt der wenigstens einen Plättchenzuhaltung und der Zuhaltungsblockiervertiefung des Zylindergehäuses. Bei dieser Ausführungsform ist das erste Verdrehspiel geringer als das zweite Verdrehspiel, und das zweite Verdrehspiel ist wiederum geringer als das dritte Verdrehspiel.

Durch die solchermaßen eingerichteten quantitativen Unterschiede in den Verdrehspielen wird erreicht, dass das Riegelelement zwischen der Riegelaufnahmevertiefung und der Halteplatte leicht verkippen bzw. verkanten kann, wenn der Blockierabschnitt des Riegelelements in die Riegelblockiervertiefung des Zylindergehäuses eingreift und auf den Zylinderkern ein Drehmoment in einer Öffnungsdrehrichtung ausgeübt wird (insbesondere im Falle eines Manipulationsversuchs). Gleichwohl bleibt der rastende Eingriff der Riegelspitze des Riegelelements mit der Riegeleinrastvertiefung der Plättchenzuhaltung bestehen, wodurch die erläuterte zweite Änderung des Widerstands beim Versetzen der Plättchenzuhaltung trotz eines Verkantens des Riegelelements bestehen bleibt und ein Zuordnen des ertasteten Bewegungswiderstands zu einer festen Position der Plättchenzuhaltung erschwert wird. Dadurch, dass die ersten und zweiten Verdrehspiele geringer sind als das dritte Verdrehspiel, wird zudem verhindert, dass die Begrenzungen der Zuhaltungsblockiervertiefung dazu ausgenutzt werden können, die Plättchenzuhaltungen nach der vorstehend erläuterten Methode des "Setzens" nacheinander in die Entriegelungsposition zu bringen, wodurch die Nachschließsicherheit noch weiter erhöht ist.

Das Riegelelement ist vorzugsweise linear (d.h. geradlinig) versetzbar gelagert. Bezüglich der Drehachse des Zylinderkerns ist das Riegelelement vorzugsweise in radialer Richtung versetzbar gelagert.

Gemäß einer vorteilhaften Ausführungsform ist zwischen dem Zylinderkern und dem Zylindergehäuse eine Halteplatte, insbesondere die vorstehend bereits genannte Halteplatte, angeordnet, wobei eine dem Riegelelement zugeordnete Riegelvorspanneinrichtung sich zwischen der Halteplatte und dem Riegelelement abstützt. Vorzugsweise ist die Halteplatte in einer Vertiefung an der Außenseite des Zylinderkerns formschlüssig und außenseitig bündig aufgenommen. Durch Anordnung der Riegelvorspanneinrichtung zwischen der Halteplatte und dem Riegelelement kann das Riegelelement besonders einfach in Richtung der Plättchenzuhaltungen, insbesondere in radial nach innen weisender Richtung vorgespannt werden, wodurch sichergestellt ist, dass die Riegelspitze des Riegelelements stets an der jeweiligen Plättchenzuhaltung anliegt und auf diese einwirkt, so dass ein stabiler Formschluss bei Eingreifen der Riegelspitze in die Riegelaufnahmevertiefung oder die Riegeleinrastvertiefung gewährleistet ist. Die Halteplatte ist vorzugsweise gewölbt, wobei eine Lageröffnung der Halteplatte, insbesondere die vorstehend bereits genannte Lageröffnung, so gestaltet sein kann, dass der Blockierabschnitt des Riegelelements in der Freigabeposition formschlüssig in die Lageröffnung eingreift und einen außenseitig bündigen Abschluss mit der Halteplatte bildet. Die Halteplatte kann frei schwimmend in die Vertiefung an der Außenseite des Zylinderkerns eingelegt sein (insbesondere mit Spiel), wodurch sich eine verbesserte Picking-Sicherheit durch ein größeres Verdrehspiel des Zylinderkerns ergibt. Alternativ hierzu kann die Halteplatte in die Vertiefung an der Außenseite des Zylinderkerns einpresst sein. Durch einen solchen Presssitz ergibt sich eine einfachere Montage, und ein Verhaken der Halteplatte in der Zuhaltungsblockiervertiefung des Zylindergehäuses bei einer Drehbewegung des Zylinderkerns (in Richtung der Schließstellung) wird zuverlässig vermieden.

Gemäß einer weiteren vorteilhaften Ausführungsform weist jede Plättchenzuhaltung einer Gruppe, die einige oder sämtliche der mehreren Plättchenzuhaltungen umfasst, eine Riegelaufnahmevertiefung und wenigstens eine Riegeleinrastvertiefung auf, wobei das Riegelelement sich entlang der Drehachse des Zylinderkerns erstreckt, und wobei in der Freigabeposition des Riegelelements die Riegelspitze in die Riegelaufnahmevertiefungen der Gruppe von Plättchenzuhaltungen eingreift. Beispielsweise kann ein einziges Riegelelement sämtlichen Plättchenzuhaltungen des Zylinderschlosses zugeordnet sein, um mit diesen zusammenzuwirken, oder ein einziges Riegelelement ist einer Teilmenge der Plättchenzuhaltungen (z.B. jeder zweiten) zugeordnet. Alternativ können mehrere Riegelelemente vorgesehen sein, welche axial hintereinander angeordnet und unabhängig voneinander wirksam sind. Ferner können zwei Riegelelemente vorgesehen sein, welche bezüglich der Drehachse des Zylinderkerns diametral gegenüberliegend angeordnet sein können. Das jeweilige Riegelelement kann sich parallel oder schräg zu der Drehachse des Zylinderkerns erstrecken, und es kann geradlinig oder nicht geradlinig (beispielsweise bogenförmig) ausgebildet sein. Je nachdem, welche Sicherheitserfordernisse das Zylinderschloss erfüllen soll, kann eine geeignete Komplexität des Zylinderschlosses im Sinne der vorstehend erläuterten Alternativen gewählt werden.

Gemäß einer bevorzugten Ausführungsform sind die mehreren Plättchenzuhaltungen entlang einer ersten Vorspannrichtung in die jeweilige Verriegelungsposition vorgespannt, wobei das Riegelelement entlang einer zweiten Vorspannrichtung in die Freigabeposition vorgespannt ist, und wobei die erste Vorspannrichtung und die zweite Vorspannrichtung senkrecht oder schräg zueinander verlaufen. Hierbei kann die erste Vorspannrichtung bezüglich der Drehachse des Zylinderkerns radial nach außen gerichtet sein, wodurch die Plättchenzuhaltungen grundsätzlich, d.h. in ihrer Grundstellung, mit ihrem jeweiligen Eingriffsabschnitt in die Zuhaltungsblockiervertiefung des Zylindergehäuses eingreifen und den Zylinderkern bezüglich einer Drehung verriegeln. Demgegenüber ist die zweite Vorspannrichtung, d.h. die Vorspannrichtung des Riegelelements, radial nach innen gerichtet, wodurch eine zweifache Funktionalität des Riegelelements sichergestellt wird. Zum einen soll das Riegelelement, wie bereits erläutert, einen rastenden Formschluss mit der Riegeleinrastvertiefung der Plättchenzuhaltung eingehen, um einen zweiten Widerstand beim Versetzen der Plättchenzuhaltung zu realisieren. Zum anderen dient die radial nach innen gerichtete zweite Vorspannrichtung dazu, dass das Riegelelement automatisch in die Riegelaufnahmevertiefung der Plättchenzuhaltung eingreift, wenn die Plättchenzuhaltung sich in ihrer Entriegelungsposition befindet, wodurch der Blockierabschnitt des Riegelelements außer Eingriff mit der Riegelblockiervertiefung gebracht wird und der Zylinderkern in dem Zylindergehäuses gedreht werden kann. Wie bereits weiter oben erwähnt, können die Plättchenzuhaltungen untereinander gegenläufig, d.h. in zwei einander entgegengesetzte Richtungen vorgespannt sein.

Alternativ oder zusätzlich sind die mehreren Plättchenzuhaltungen mittels einer jeweiligen Zuhaltungsvorspanneinrichtung in die Verriegelungsposition vorgespannt, wobei das Riegelelement mittels einer Riegelvorspanneinrichtung in die Freigabeposition vorgespannt ist, und wobei die Zuhaltungsvorspanneinrichtungen und die Riegelaufnahmevertiefung der wenigstens einen Plättchenzuhaltung und die Riegelvorspanneinrichtung und die Riegelspitze des Riegelelements darauf abgestimmt sind, dass in einer Schließstellung des Zylinderkerns die Plättchenzuhaltungen ihre jeweilige Verriegelungsposition einnehmen und die Plättchenzuhaltung oder Plättchenzuhaltungen, welche eine Riegeleingriffsvertiefung aufweist bzw. aufweisen, hierdurch das Riegelelement in die Blockierposition drängt bzw. drängen. Mit anderen Worten bewirken in einer Grundstellung des Zylinderschlosses die Zuhaltungsvorspanneinrichtungen, dass die Plättchenzuhaltungen ihre jeweilige Verriegelungsposition einnehmen, wobei aufgrund der Vorspannwirkung und der Form der Riegelaufnahmevertiefung der betreffenden Plättchenzuhaltung oder Plättchenzuhaltungen das Riegelelement entgegen seiner Vorspannung in die Blockierposition gedrängt ist, Somit ist in der Grundstellung der Zylinderkern gegen eine Drehbewegung verriegelt.

Nach einer weiteren vorteilhaften Ausführungsform besitzt jede der mehreren Plättchenzuhaltungen eine Schlüsseleinführöffnung, deren Umriss einen ersten und einen zweiten Kodierabschnitt aufweist. Darauf abgestimmt weist ein dem Zylinderschloss zugeordneter Schlüssel (insbesondere auf einer ersten Seite einer Mittenebene) eine Folge von ersten Einschnitten auf, die den ersten Kodierabschnitten der mehreren Plättchenzuhaltungen entsprechen. Ebenso weist der Schlüssel (insbesondere auf einer zweiten Seite der Mittenebene) eine Folge von zweiten Einschnitten auf, die den zweiten Kodierabschnitten der mehreren Plättchenzuhaltungen entsprechen. Durch diese Ausführungsform wird der Bewegungsraum im Schlüsselkanal, der durch die Schlüsseleinführöffnungen der Plättchenzuhaltungen gebildet wird, für eventuelle Manipulationsversuche gegenüber einer einfachen, im Wesentlichen rechteckigen Ausführung des Schlüsselkanals verringert, d.h. das Ertasten der Kodierungen der Plättchenzuhaltungen wird hierdurch erschwert. Ferner ergeben sich aus der oben erläuterten Zweistufigkeit des Schlüssels mehr Schließvarianten, wodurch die Nachschließsicherheit in Bezug auf einen falschen Schlüssel erhöht ist, da zu jeder Plättchenzuhaltung die beiden Kodierabschnitte korrekt abgefragt werden müssten. Ferner besteht eine verringerte Wahrscheinlichkeit, dass ein Schlüssel, der nicht dem Zylinderschloss zugeordnet ist, überhaupt in den Schlüsselkanal eingeführt werden kann.

Die Erfindung wird nachfolgend lediglich beispielhaft unter Bezugnahme auf die Zeichnungen erläutert.
- Fig. 1: zeigt ein Zylinderschloss in einer Explosionsansicht.
- Fig. 2: zeigt das Zylinderschloss von hinten, wobei der Zylinderkern (Fig. 2b) aus dem Zylindergehäuse (Fig. 2a) herausgenommen ist.
- Fig. 3: zeigt das Zylinderschloss von hinten, wobei der Zylinderkern in das Zylindergehäuse eingesetzt ist.
- Fig. 4: zeigt eine Perspektivansicht auf eine Gruppe von Plättchenzuhaltungen sowie ein durch eine Halteplatte geführtes Riegelelement.
- Fig. 5: zeigt die Halteplatte und das Riegelelement in einer weiteren Explosionsansicht.
- Fig. 6a und Fig. 6b: zeigen das Zylinderschloss in einem verriegelten Zustand (Fig. 6a) und in einem entriegelten Zustand (Fig. 6b), wobei beide Zeichnungen eine Querschnittsansicht des Zylinderschlosses darstellen.

Der Aufbau des gezeigten Zylinderschlosses wird zunächst anhand von Fig. 1 beschrieben. Das Schloss besitzt ein Zylindergehäuse 11 und einen darin drehbaren Zylinderkern 13, wobei das Zylindergehäuse 11 Zuhaltungsblockiervertiefungen 15, 15' sowie eine Riegelblockiervertiefung 17 aufweist. Der Zylinderkern 13 besitzt an einer Oberseite und Unterseite (nicht gezeigt) Zuhaltungsöffnungen 19 zum Aufnehmen von Plättchenzuhaltungen 21. Ferner sind an dem Zylinderkern 13 seitlich eine Riegelaufnahmeöffnung 25 zum Aufnehmen eines Riegelelements 27 sowie eine Halteplatteaufnahmevertiefung 29 zur Aufnahme einer Halteplatte 31 vorgesehen. Das Zylinderschloss kann mittels eines zugeordneten Schlüssels 33 geöffnet und geschlossen werden, wobei der Zylinderkern 13 um eine Drehachse A drehbar ist.

In Fig. 2b ist der Zylinderkern 13 mit dem darin eingeführten Schlüssel 33 dargestellt, wobei die Plättchenzuhaltungen 21, die Halteplatte 31 und das Riegelelement 27 in dem Zylinderkern 13 aufgenommen sind. In Fig. 2a ist das Zylindergehäuse 11 abgebildet, wobei der im Wesentlichen kreisförmige Querschnitt der Innenmantelfläche des Zylindergehäuses 11 durch diametral gegenüberliegende Zuhaltungsblockiervertiefungen 15, 15' und die dazu um 90° versetzt angeordnete Riegelblockiervertiefung 17 unterbrochen ist. In Fig. 3 ist das Zylindergehäuse 11 mit dem darin aufgenommenen Zylinderkern 13 dargestellt, wobei das Riegelelement 27 mit einem Blockierabschnitt 37 in die Riegelblockiervertiefung 17 eingreift.

Die Plättchenzuhaltungen 21 sind im Zylinderkern 13 entlang einer in Fig. 1 und 4 dargestellten Vorspannrichtung Y zwischen einer Verriegelungsposition und einer Entriegelungsposition bewegbar, wobei die Plättchenzuhaltungen 21, wie in Fig. 4 gezeigt, mittels Plättchenzuhaltungsfedern 55, 55' entlang der Vorspannrichtung Y vorgespannt sind. Gruppen von Plättchenzuhaltungen 21 sind dabei in dem gezeigten Ausführungsbeispiel gegenläufig vorgespannt, d.h. eine Gruppe von Plättchenzuhaltungen 21 ist mittels Plättchenzuhaltungsfedern 55 in die Vorspannrichtung Y vorgespannt, so dass in der Verriegelungsposition der jeweilige Eingriffsabschnitt 23 in die Zuhaltungsblockiervertiefung 15 des Zylindergehäuses 11 eingreift; eine andere Gruppe von Plättchenzuhaltungen 21 ist mittels Plättchenzuhaltungsfedern 55' entgegen der Vorspannrichtung Y vorgespannt, so dass der jeweilige Eingriffsabschnitt 23' in die Zuhaltungsblockiervertiefung 15' des Zylindergehäuses 11 eingreift. Jede Plättchenzuhaltung 21 ist einteilig ausgebildet und weist eine Schlüsseleinführöffnung 63 auf (Fig. 4).

Wie in Fig. 4 gezeigt ist, weisen die Plättchenzuhaltungen 21 an einer äußeren Längsseite eine jeweilige Riegelaufnahmevertiefung 47 auf, welche zum Aufnehmen einer Riegelspitze 35 des Riegelelements 27 vorgesehen ist. Beidseits benachbart zu der Riegelaufnahmevertiefung 47 sind Riegeleinrastvertiefungen 49a, 49a', 49b und 49b' vorgesehen, wobei die Riegeleinrastvertiefungen 49a und 49a' in Vorspannrichtung Y oberhalb der Riegelaufnahmevertiefung 47 angeordnet sind und die Riegeleinrastvertiefungen 49b und 49b' unterhalb der Riegelaufnahmevertiefung 47 (entgegen der gezeigten Vorspannrichtung Y) angeordnet sind. Ferner ist zwischen der Riegelaufnahmevertiefung 47 und der Riegeleinrastvertiefung 49a eine Zwischenerhebung 51a vorgesehen. In gleicher Weise ist eine Zwischenerhebung 51b zwischen der Riegelaufnahmevertiefung 47 und der Riegeleinrastvertiefung 49b vorgesehen. Die Riegeleinrastvertiefungen 49a, 49a', 49b und 49b' sind für einen rastenden Eingriff der Riegelspitze 35 des Riegelelements 27 ausgelegt, wenn die jeweilige Plättchenzuhaltung 21 relativ zu ihrer Entriegelungsposition (Fig. 6b) versetzt ist. Die Riegeleinrastvertiefungen 49a, 49a', 49b und 49b' sind weniger tief als die Riegelaufnahmevertiefung 47.

Wie in Fig. 5 dargestellt sind die Riegelspitze 35 des Riegelelements 27 und der Blockierabschnitt 37 des Riegelelements 27 mittels eines Verbindungsabschnitts 39 miteinander verbunden. Die Riegelspitze 35 besitzt an Ihrer Vorderseite eine Nut 41, welche die Funktion einer Zwischenvertiefung 43 erfüllt. Das Riegelelement 27 ist mittels einer Riegelvorspanneinrichtung, bestehend aus Riegelelementfedern 45, 45', in eine Vorspannrichtung X des Riegelelements 27 vorgespannt (Fig. 4), wobei die Riegelelementfedern 45, 45' sich zwischen der Riegelspitze 35 und der Halteplatte 31 beidseits des Verbindungsabschnitts 39 befinden (Fig. 5 und Fig. 1). Die Vorspannrichtung X des Riegelelements 27 verläuft bei dem hiergezeigten Ausführungsbeispiel senkrecht zu der Vorspannrichtung Y der Plättchenzuhaltungen 21. Alternativ hierzu können die jeweiligen Bewegungsrichtungen und dementsprechend die beiden Vorspannrichtungen X, Y jedoch auch schräg zueinander verlaufen.

Wie in Fig. 4 dargestellt, ist das Riegelelement 27 durch eine Lageröffnung 53 der Halteplatte 31 geführt, wobei sich der Blockierabschnitt 37 im radial außen liegenden Bereich der Halteplatte 31 befindet; die Riegelspitze 35 des Riegelelements 27 befindet sich am anderen Ende im radial inneren Bereich, d.h. innerhalb des Zylinderkern 13, wobei die Umrisse des Zylinderkerns 13, zwecks besserer Sichtbarkeit der im Zylinderkern 13 befindlichen Teile, in Fig. 4 nicht eingezeichnet sind. Ferner ist in Fig. 4 dargestellt, dass der Verbindungsabschnitt 39 des Riegelelements 27 an einer Seite 46a, welche in eine Öffnungsdrehrichtung O des Zylinderkerns 13 weist, bezüglich des Blockierabschnitts 37 des Riegelelements 27 nicht oder weniger weit zurückversetzt ist als an einer anderen Seite 46b, welche entgegen der Öffnungsdrehrichtung O des Zylinderkerns 13 weist. In dem in hier gezeigten Ausführungsbeispiel ist die Fläche 46b gegenüber der planen Fläche 46a angeschrägt. Der Blockierabschnitt 37 des Riegelelements 27 bildet an der Seite 46b somit einen seitlichen Vorsprung 65, der über die Seite 46b bzw. angeschrägte Fläche 46b übersteht.

Bei einem Manipulationsversuch in Form von Picking, bei dem der Zylinderkern 13 in Öffnungsdrehrichtung O vorgespannt wird (also wenn der Zylinderkern 13 bezüglich der Darstellung gemäß Fig. 6a entgegen dem Uhrzeigersinn über die gezeigte Drehstellung hinaus bewegt wird), bewirkt der seitliche Vorsprung 65, dass das Riegelelement 27 in seiner Blockierstellung verbleibt, selbst wenn sich aufgrund eines nacheinander erfolgten "Setzens" sämtliche Plättchenzuhaltungen 21 in ihr Entriegelungsposition (entsprechend Fig. 6b) befinden und somit die Riegelspitze 35 des Riegelelementes 27 in die Riegelaufnahmevertiefungen 47 sämtlicher Plättchenzuhaltungen 21 einzugreifen vermag. In diesem Zustand übergreift der seitliche Vorsprung 65 des Blockierabschnitts 37 nämlich den Außenumfang des Zylinderkerns 13 bzw. der Halteplatte 31, wodurch der Blockierabschnitt 37 des Riegelelements 27 weiterhin in die Riegelblockiervertiefung 17 des Zylindergehäuses 11 eingreift und eine Drehung des Zylinderkerns 13 um die Drehachse A (Fig. 1) verhindert.

Nachfolgend wird hauptsächlich unter Bezugnahme auf die Fig. 6a und 6b die Funktionsweise des gezeigten Zylinderschlosses erläutert.

Der Zylinderkern 13 ist in dem Zylindergehäuse 11 lediglich zwischen einer Schließstellung und einer Öffnungsstellung verdrehbar.

Fig. 6a zeigt das Schloss in einem verschlossenen Zustand, welcher zunächst dadurch charakterisiert ist, dass wenigstens eine der Plättchenzuhaltungen 21 (in der Grundstellung des Zylinderschlosses: jede der Plättchenzuhaltungen 21) sich in der Verriegelungsposition befindet. In der in Fig. 6a gezeigten Querschnittsansicht greift die zuvorderst dargestellte Plättchenzuhaltung 21 mit dem Eingriffsabschnitt 23 in die Zuhaltungsblockiervertiefung 15 ein, wodurch der Zylinderkern 13, abgesehen von einem geringen Verdrehspiel, bezüglich einer Drehung um die Drehachse A (Fig. 1) verriegelt ist. Dadurch, dass sich die Plättchenzuhaltung 21 zumindest teilweise in der Verrieglungsposition befindet, ist das Riegelelement 27 entgegen der Vorspannrichtung X so versetzt, dass der Blockierabschnitt 37 des Riegelelements 27 in die Riegelblockiervertiefung 17 eingreift und den Zylinderkern 13, abgesehen von einem noch geringeren Verdrehspiel, bezüglich einer Drehung des Zylinderkerns 13 um die Drehachse A (Fig. 1) zusätzlich blockiert.

Um die besondere Wirkungsweise des gezeigten Zylinderschlosses hinsichtlich des Erschwerens eines Ertastens der Kodierungen der Plättchenzuhaltungen 21 besser zu illustrieren, ist in der Darstellung gemäß Fig. 6a der Eingriffsabschnitt 23 der zuvorderst dargestellten Plättchenzuhaltung 21 nicht vollständig in die Zuhaltungsblockiervertiefung 15 eingeführt, d.h. diese Plättchenzuhaltung 21 befindet sich nicht vollständig in ihrer Verrieglungsposition. Das Riegelelement 27 hingegen befindet sich in der Darstellung gemäß Fig. 6a in seiner Blockierposition. In dem gezeigten Zustand greift die Riegelspitze 35 rastend teilweise in die Riegelaufnahmevertiefung 47 und teilweise in die Riegeleinrastvertiefung 49b ein, und die Zwischenerhebung 51b der Plättchenzuhaltung 21 greift in die Zwischenvertiefung 43 der Riegelspitze 35 ein. Wenn hingegen der Eingriffsabschnitt 23 der jeweiligen Plättchenzuhaltung 21 vollständig in die Zuhaltungsblockiervertiefung 15 eingeführt ist, d.h. wenn diese Plättchenzuhaltung 21 sich vollständig in ihrer Verrieglungsposition befindet, dann greift die Riegelspitze 35 abweichend von der Darstellung gemäß Fig. 6a nur noch in die Riegeleinrastvertiefungen 49b, 49b' ein, jedoch nicht mehr in die Riegelaufnahmevertiefung 47.

In Fig. 6b ist das Zylinderschloss in geöffnetem Zustand gezeigt. Der geöffnete Zustand ist zunächst dadurch charakterisiert, dass sich sämtliche Plättchenzuhaltungen 21 in der Entriegelungsposition befinden, d.h. keine der Plättchenzuhaltungen 21 greift mit den Eingriffsabschnitten 23, 23' in die Zuhaltungsblockiervertiefungen 15, 15' des Zylindergehäuses 11 ein. In dieser vollständigen Entriegelungsposition der Plättchenzuhaltungen 21 ist die Riegelspitze 35 des Riegelelements 27 vollständig in der Riegelaufnahmevertiefung 47 der jeweiligen Plättchenzuhaltung 21 aufgenommen, wodurch der Blockierabschnitt 37 des Riegelelements 27 nicht mehr in die Riegelblockiervertiefung 17 des Zylindergehäuses 11 eingreift, sondern in der Lageröffnung 53 der Halteplatte 31 aufgenommen ist. Das Riegelelement 27 befindet sich dementsprechend in seiner Freigabeposition. Sofern sich also sämtliche Plättchenzuhaltungen 21 in ihrer Entriegelungsposition befinden und sich dadurch auch das Riegelelement 27 in seiner Freigabeposition befindet, kann der Zylinderkern 13 frei um die Drehachse A (Fig. 1) gedreht werden.

Um sämtliche Plättchenzuhaltungen 21 in ihre Entriegelungsposition zu bewegen, wird der Schlüssel 33 in den Schlüsselkanal des Zylinderschlosses eingeführt, welcher durch die in Flucht zueinander befindlichen Schlüsseleinführöffnungen 63 (Fig. 1 und Fig. 4) der Plättchenzuhaltungen 21 gebildet ist. Der Umriss der jeweiligen Schlüsseleinführöffnung 63 weist einen ersten Kodierabschnitt 59a und einen zweiten Kodierabschnitt 59b auf (Fig. 4). Dementsprechend weist der Schlüssel 33 auf einer ersten Seite einer Mittenebene eine Folge von ersten Einschnitten 61a, 61a' auf (Fig. 1), welche den ersten Kodierabschnitten 59a der Plättchenzuhaltungen 21 entsprechen. Auf einer zweiten Seite der Mittenebene weist der Schlüssel 33 eine Folge von zweiten Einschnitten 61b, 61b' auf, welche den zweiten Kodierabschnitten 59b der Plättchenzuhaltungen 21 entsprechen. Während des Einführens des Schlüssels 33 in den Schlüsselkanal gleiten die Einschnitte 61a, 61a', 61b, 61b' entlang der Kodierabschnitte 59a, 59b der Plättchenzuhaltungen 21, wodurch die Plättchenzuhaltungen 21 entgegen ihrer jeweiligen Vorspannung aus der Verriegelungsposition versetzt werden. Hierbei gleitet die Riegelspitze 35 des Riegelelements 27 entlang der Längsseite der jeweiligen Plättchenzuhaltung 21 und greift rastend sukzessive erst in die Riegeleinrastvertiefungen 49b, 49b' (oder 49a, 49a') und schließlich in die Riegelaufnahmevertiefung 47 ein.

Falls bei dem gezeigten Zylinderschloss versucht wird, gemäß der Methode des Ertastens der Kodierungen den Versatzweg zu ertasten, den die jeweilige Plättchenzuhaltung 21 zwischen der Verriegelungsposition und der Entriegelungsposition zurücklegt, so besteht eine erhebliche Schwierigkeit darin, dass infolge des rastenden gegenseitigen Eingriffs zwischen der Riegelspitze 35 (einschließlich der Zwischenvertiefung 42) und den Riegeleinrastvertiefungen 49a, 49a', 49b, 49b' sowie den Zwischenerhebungen 51a, 51b entlang eines weiten Versetzungsbereichs mehrere spürbare Änderungen des Bewegungswiderstandes auftreten können. Somit kann nicht oder nur sehr schwer ermittelt werden, in welcher Position der manipulativ versetzten Plättchenzuhaltung 21 tatsächlich die Entriegelungsposition erreicht ist, in der die Riegelspitze 35 in die Riegelaufnahmevertiefung 47 eingreift. Somit wird eine hohe Sicherheit gegen ein Nachschließen erreicht.

Insgesamt bestehen, bezogen auf eine Drehbetätigung des Zylinderkerns 13, in Fig. 6a drei spezifische Verdrehspiele: Ein erstes Verdrehspiel besteht zwischen dem Blockierabschnitt 37 des Riegelelements 27 und der Riegelblockiervertiefung 17 des Zylindergehäuses 11, ein zweites Verdrehspiel besteht zwischen dem Verbindungsabschnitt 39 des Riegelelements 27 und der Lageröffnung 53 der Halteplatte 31, und ein drittes Verdrehspiel besteht zwischen dem Eingriffsabschnitt 23 der wenigstens einen Plättchenzuhaltung 21 und der Zuhaltungsblockiervertiefung 15 des Zylindergehäuses 11. Das erste Verdrehspiel ist geringer gewählt als das zweite Verdrehspiel, und das zweite Verdrehspiel ist geringer gewählt als das dritte Verdrehspiel. Hierdurch kann das Riegelelement 27 leicht verkippen bzw. verkanten, wenn auf den Zylinderkern 13 ein Drehmoment in der Öffnungsdrehrichtung ausgeübt wird, während der Blockierabschnitt 37 des Riegelelements 27 in die Riegelblockiervertiefung 17 des Zylindergehäuses 11 eingreift. Somit wird ein Zuordnen des ertasteten Bewegungswiderstands zu einer bestimmten Position der Plättchenzuhaltung 21 noch weiter erschwert.

### Bezugszeichenliste

- 11: Zylindergehäuse
- 13: Zylinderkern
- 15, 15': Zuhaltungsblockiervertiefungen
- 17: Riegelblockiervertiefung
- 19: Zuhaltungsöffnungen
- 21: Plättchenzuhaltungen
- 23, 23': Eingriffsabschnitt
- 25: Riegelaufnahmeöffnung
- 27: Riegelelement
- 29: Halteplatteaufnahmevertiefung
- 31: Halteplatte
- 33: Schlüssel
- 35: Riegelspitze
- 37: Blockierabschnitt
- 39: Verbindungsabschnitt
- 41: Nut
- 43: Zwischenvertiefung
- 45, 45': Riegelelementfedern
- 46a, 46b: Seiten
- 47: Riegelaufnahmevertiefung
- 49a, 49a', 49b, 49b': Riegeleinrastvertiefungen
- 51a, 51b: Zwischenerhebungen
- 53: Lageröffnung
- 55, 55': Plättchenzuhaltungsfedern
- 59a: erster Kodierabschnitt
- 59b: zweiter Kodierabschnitt
- 61a, 61a': erste Einschnitte
- 61b, 61b': zweite Einschnitte
- 63: Schlüsseleinführöffnung
- 65: seitlicher Vorsprung
- A: Drehachse
- Y: Vorspannrichtung der Plättchenzuhaltungen
- X: Vorspannrichtung des Riegelelements
- O: Öffnungsdrehrichtung des Zylinderkerns

## Patentansprüche

1. Zylinderschloss, mit einem Zylindergehäuse (11) und einem im Zylindergehäuse (11) drehbar gelagerten Zylinderkern (13);
wobei das Zylindergehäuse (11) wenigstens eine Zuhaltungsblockiervertiefung (15, 15') und eine Riegelblockiervertiefung (17) aufweist;
wobei im Zylinderkern (13) mehrere Plättchenzuhaltungen (21) vorgesehen sind, wobei jede der mehreren Plättchenzuhaltungen (21) einen Eingriffsabschnitt (23, 23') aufweist und zwischen einer Verriegelungsposition und einer Entriegelungsposition bewegbar ist, wobei der Eingriffsabschnitt (23, 23') in der Verriegelungsposition in die Zuhaltungsblockiervertiefung (15, 15') des Zylindergehäuses (11) eingreift und in der Entriegelungsposition außer Eingriff mit der Zuhaltungsblockiervertiefung (15, 15') gebracht ist, und wobei wenigstens eine der mehreren Plättchenzuhaltungen (21) eine Riegelaufnahmevertiefung (47) aufweist;
wobei das Zylinderschloss ferner ein Riegelelement (27) aufweist, das eine Riegelspitze (35) und einen Blockierabschnitt (37) aufweist, wobei das Riegelelement (27) zwischen einer Blockierposition und einer Freigabeposition bewegbar ist und in die Freigabeposition vorgespannt ist, wobei in der Blockierposition der Blockierabschnitt (37) in die Riegelblockiervertiefung (17) des Zylindergehäuses (11) eingreift, und wobei in der Freigabeposition die Riegelspitze (35) in die Riegelaufnahmevertiefung (47) der wenigstens einen Plättchenzuhaltung (21) eingreift und der Blockierabschnitt (37) außer Eingriff mit der Riegelblockiervertiefung (17) des Zylindergehäuses (11) gebracht ist;
wobei die wenigstens eine Plättchenzuhaltung (21) benachbart zu der Riegelaufnahmevertiefung (47) wenigstens eine Riegeleinrastvertiefung (49a, 49a', 49b, 49b') aufweist, in welche die Riegelspitze (35) des Riegelelements (27) rastend eingreift, wenn die wenigstens eine Plättchenzuhaltung (21) aus der Entriegelungsposition um eine erste Weglänge versetzt ist, wobei die Riegeleinrastvertiefung (49a, 49a', 49b, 49b') weniger tief ist als die Riegelaufnahmevertiefung (47) der Plättchenzuhaltung (21);
wobei das Riegelelement (27) zwischen der Riegelspitze (35) und dem Blockierabschnitt (37) einen Verbindungsabschnitt (39) aufweist, der bezüglich einer tangentialen Richtung um die Drehachse (A) des Zylinderkerns (13) schmäler ist als der Blockierabschnitt (37) des Riegelelements (27), wobei dem Riegelelement (27) eine Halteplatte (31) zugeordnet ist, die eine Lageröffnung (53) aufweist, wobei der Verbindungsabschnitt (39) des Riegelelements (27) die Lageröffnung (53) durchdringt, wenn das Riegelelement (27) sich in der Blockierposition befindet,
wobei, wenn die wenigstens eine Plättchenzuhaltung (21) sich in der Verriegelungsposition befindet und das Riegelelement (27) sich in der Blockierposition befindet, bezogen auf eine Drehbetätigung des Zylinderkerns (13) ein erstes Verdrehspiel zwischen dem Blockierabschnitt (37) des Riegelelements (27) und der Riegelblockiervertiefung (17) des Zylindergehäuses (11) besteht, ein zweites Verdrehspiel zwischen dem Verbindungsabschnitt (39) des Riegelelements (27) und der Lageröffnung (53) der zugeordneten Halteplatte (31) besteht und ein drittes Verdrehspiel zwischen dem Eingriffsabschnitt (23, 23') der wenigstens einen Plättchenzuhaltung (21) und der Zuhaltungsblockiervertiefung (15, 15') des Zylindergehäuses (11) besteht, und
wobei das erste Verdrehspiel geringer ist als das zweite Verdrehspiel, und das zweite Verdrehspiel geringer ist als das dritte Verdrehspiel, so dass das Riegelelement (27) verkippen oder verkanten kann, wenn auf den Zylinderkern (13) ein Drehmoment in einer Öffnungsdrehrichtung (O) ausgeübt wird, während das Riegelelement (27) sich in der Blockierposition befindet.

2. Zylinderschloss nach Anspruch 1,
wobei die wenigstens eine Plättchenzuhaltung (21) benachbart zu der Riegelaufnahmevertiefung (47) mehrere nebeneinander angeordnete Riegeleinrastvertiefungen (49a, 49a', 49b, 49b') aufweist.

3. Zylinderschloss nach Anspruch 1 oder 2,
wobei die wenigstens eine Plättchenzuhaltung (21) beidseits der Riegelaufnahmevertiefung (47) jeweils wenigstens eine Riegeleinrastvertiefung (49a, 49a', 49b, 49b') oder jeweils mehrere nebeneinander angeordnete Riegeleinrastvertiefungen (49a, 49a', 49b, 49b') aufweist.

4. Zylinderschloss nach einem der vorhergehenden Ansprüche,
wobei die Riegelaufnahmevertiefung (47) bezüglich der Bewegungsrichtung der wenigstens einen Plättchenzuhaltung (21) an einer Seitenkante der wenigstens einen Plättchenzuhaltung (21) vorgesehen ist;
und/oder
wobei die Riegelaufnahmevertiefung (47) und die wenigstens eine Riegeleinrastvertiefung (49a, 49a', 49b, 49b') im Wesentlichen dreiecksförmig sind.

5. Zylinderschloss nach einem der vorhergehenden Ansprüche,
wobei die wenigstens eine Plättchenzuhaltung (21) zwischen der Riegelaufnahmevertiefung (47) und der wenigstens einen Riegeleinrastvertiefung (49a, 49a', 49b, 49b') eine Zwischenerhebung (51a, 51b) aufweist, wobei die Riegelspitze (35) eine Zwischenvertiefung (43) aufweist, und wobei die Zwischenerhebung (51a, 51b) der wenigstens einen Plättchenzuhaltung (21) dazu angepasst ist, in die Zwischenvertiefung (43) der Riegelspitze (35) einzugreifen, wenn die wenigstens eine Plättchenzuhaltung (21) aus der Entriegelungsposition um eine zweite Weglänge versetzt ist, die geringer ist als die erste Weglänge.

6. Zylinderschloss nach Anspruch 5,
wobei die Zwischenvertiefung (43) der Riegelspitze (35) als eine Nut (41) ausgebildet ist, die sich parallel zu der Drehachse (A) des Zylinderkerns (13) erstreckt.

7. Zylinderschloss nach einem der vorhergehenden Ansprüche,
wobei der Verbindungsabschnitt (39) des Riegelelements (27) an einer Seite (46a), welche in eine Öffnungsdrehrichtung (O) des Zylinderkerns (13) weist, bezüglich des Blockierabschnitts (37) des Riegelelements (27) nicht oder weniger weit zurückversetzt ist als an einer anderen Seite (46b), welche entgegen der Öffnungsdrehrichtung (O) des Zylinderkerns (13) weist.

8. Zylinderschloss nach Anspruch 7,
wobei der Verbindungsabschnitt (39) des Riegelelements (27) an der einen Seite (46a) bündig mit dem Blockierabschnitt (37) des Riegelelements (27) abschließt und an der anderen Seite (46b) bezüglich des Blockierabschnitts (37) des Riegelelements (27) zurückversetzt ist, so dass ein seitlicher Vorsprung (65) gebildet ist.

9. Zylinderschloss nach einem der vorhergehenden Ansprüche,
wobei die Halteplatte (31) zwischen dem Zylinderkern (13) und dem Zylindergehäuse (11) angeordnet ist, wobei eine dem Riegelelement (27) zugeordnete Riegelvorspanneinrichtung (45, 45') sich zwischen der Halteplatte (31) und dem Riegelelement (27) abstützt.

10. Zylinderschloss nach einem der vorhergehenden Ansprüche,
wobei jede Plättchenzuhaltung (21) einer Gruppe, die einige oder sämtliche der mehreren Plättchenzuhaltungen (21) umfasst, eine Riegelaufnahmevertiefung (47) und wenigstens eine Riegeleinrastvertiefung (49a, 49a', 49b, 49b') aufweist, wobei das Riegelelement (27) sich entlang der Drehachse (A) des Zylinderkerns (13) erstreckt, und wobei in der Freigabeposition des Riegelelements (27) die Riegelspitze (35) in die Riegelaufnahmevertiefungen (47) der Gruppe von Plättchenzuhaltungen (21) eingreift.

11. Zylinderschloss nach einem der vorhergehenden Ansprüche,
wobei die mehreren Plättchenzuhaltungen (21) entlang einer ersten Vorspannrichtung (Y) in die Verriegelungsposition vorgespannt sind, wobei das Riegelelement (27) entlang einer zweiten Vorspannrichtung (X) in die Freigabeposition vorgespannt ist, und wobei die erste Vorspannrichtung (Y) und die zweite Vorspannrichtung (X) schräg oder senkrecht zueinander verlaufen.

12. Zylinderschloss nach einem der Ansprüche 1 bis 8, 10 oder 11,
wobei die mehreren Plättchenzuhaltungen (21) mittels einer jeweiligen Zuhaltungsvorspanneinrichtung (55, 55') in die Verriegelungsposition vorgespannt sind, wobei das Riegelelement (27) mittels einer Riegelvorspanneinrichtung (45, 45') in die Freigabeposition vorgespannt ist, und wobei die Zuhaltungsvorspanneinrichtungen (55, 55') und die Riegelaufnahmevertiefung (47) der wenigstens einen Plättchenzuhaltung (21) sowie die Riegelvorspanneinrichtung (45, 45') und die Riegelspitze (35) des Riegelelements (27) darauf abgestimmt sind, dass in einer Schließstellung des Zylinderkerns (13) die mehreren Plättchenzuhaltungen (21) die Verriegelungsposition einnehmen und die wenigstens eine Plättchenzuhaltung (21) hierdurch das Riegelelement (27) in die Blockierposition drängt.

13. Zylinderschloss nach einem der vorstehenden Ansprüche,
wobei jede der mehreren Plättchenzuhaltungen (21) eine Schlüsseleinführöffnung (63) besitzt, deren Umriss einen ersten (59a) und einen zweiten Kodierabschnitt (59b) aufweist, wobei ein dem Zylinderschloss zugeordneter Schlüssel (33) eine Folge von ersten Einschnitten (61a, 61a') aufweist, die den ersten Kodierabschnitten (59a) der mehreren Plättchenzuhaltungen (21) entsprechen, und eine Folge von zweiten Einschnitten (61b, 61b') aufweist, die den zweiten Kodierabschnitten (59b) der mehreren Plättchenzuhaltungen (21) entsprechen.

## Claims

1. A cylinder lock having a cylinder housing (11) and a cylinder core (13) rotatably supported in the cylinder housing (11),
wherein the cylinder housing (11) has at least one tumbler blocking recess (15, 15') and a latch blocking recess (17);
wherein a plurality of disk tumblers (21) are provided in the cylinder core (13), with each of the plurality of disk tumblers (21) having an engagement section (23, 23') and being movable between a latched position and an unlatched position, with the engagement section (23, 23') engaging into the tumbler blocking recess (15, 15') of the cylinder housing (11) in the latched position and being brought out of engagement with the tumbler blocking recess (15, 15') in the unlatched position, and with at least one of the plurality of disk tumblers (21) having a latch reception recess (47); wherein the cylinder lock furthermore has a latch element (27) which has a latch tip (35) and a blocking section (37), with the latch element (27) being movable between a blocking position and a release position and being preloaded into the release position, with the blocking section (37) engaging into the latch blocking recess (17) of the cylinder housing (11) in the blocking position, and with the latch tip (35) engaging into the latch reception recess (47) of the at least one disk tumbler (21) and the blocking section (37) being brought out of engagement with the latch blocking recess (17) of the cylinder housing (11) in the release position;
wherein the at least one disk tumbler (21) has, adjacent to the latch reception recess (47), at least one latch catching recess (49a, 49a', 49b, 49b') into which the latch tip (35) of the latch element (27) catchingly engages when the at least one disk tumbler (21) is displaced out of the unlatched position by a first path length, with the latch catching recess (49a, 49a', 49b, 49b') being less deep than the latch reception recess (47) of the disk tumbler (21);
wherein the latch element (27) has a connection section (39) between the latch tip (35) and the blocking section (37), said connection section (39) being narrower with respect to a tangential direction about the axis of rotation (A) of the cylinder core (13) than the blocking section (37) of the latch element (27);
wherein a holding plate (31) is associated with the latch element (27) and has a support opening (53), with the connection section (39) of the latch element (27) penetrating through the support opening (53) when the latch element (27) is in the blocking position;
wherein, when the at least one disk tumbler (21) is in the latched position and the latch element (27) is in the blocking position, a first rotary clearance exists between the blocking section (37) of the latch element (27) and the latch blocking recess (17) of the cylinder housing (11) with respect to a rotary actuation of the cylinder core (13), a second rotary clearance exists between the connection section (39) of the latch element (27) and the support opening (53) of the associated holding plate (31), and a third rotary clearance exists between the engagement section (23, 23') of the at least one disk tumbler (21) and the tumbler blocking recess (15, 15') of the cylinder housing (11); and
wherein the first rotary clearance is smaller than the second rotary clearance and the second rotary clearance is smaller than the third rotary clearance such that the latch element (27) can tilt or cant when a torque is exerted onto the cylinder core (13) in a rotary direction of opening (O) while the latch element (27) is in the blocking position.

2. A cylinder lock in accordance with claim 1,
wherein the at least one disk tumbler (21) has, adjacent to the latch reception recess (47), a plurality of latch catching recesses (49a, 49a', 49b, 49b') arranged next to one another.

3. A cylinder lock in accordance with claim 1 or claim 2,
wherein the at least one disk tumbler (21) has a respective at least one latch catching recess (49a, 49a', 49b, 49b') at both sides of the latch reception recess (47) or a respective plurality of latch catching recesses (49a, 49a', 49b, 49b') arranged next to one another.

4. A cylinder lock in accordance with any one of the preceding claims,
wherein the latch reception recess (47) is provided at a side edge of the at least one disk tumbler (21) with respect to the direction of movement of the at least one disk tumbler (21);
and/or
wherein the latch reception recess (47) and the at least one latch catching recess (49a, 49a', 49b, 49b') are substantially triangular.

5. A cylinder lock in accordance with any one of the preceding claims,
wherein the at least one disk tumbler (21) has an intermediate elevated portion (51a, 51b) between the latch reception recess (47) and the at least one latch catching recess (49a, 49a', 49b, 49b'), with the latch tip (35) having an intermediate recess (43), and with the intermediate elevated portion (51a, 51b) of the at least one disk tumbler (21) being adapted to engage into the intermediate recess (43) of the latch tip (35) when the at least one disk tumbler (21) is displaced out of the unlatched position by a second path length which is smaller than the first path length.

6. A cylinder lock in accordance with claim 5,
wherein the intermediate recess (43) of the latch tip (35) is formed as a groove (41) which extends in parallel with the axis of rotation (A) of the cylinder core (13).

7. A cylinder lock in accordance with any one of the preceding claims,
wherein at one side (46a), which faces in a rotary direction of opening (O) of the cylinder core (13), the connection section (39) of the latch element (27) is not set back or is set back less far with respect to the blocking section (37) of the latch element (27) than at another side (46b) which faces against the rotary direction of opening (O) of the cylinder core (13).

8. A cylinder lock in accordance with claim 7,
wherein the connection section (39) of the latch element (27) ends flush with the blocking section (37) of the latch element (27) at the one side (46a) and is set back with respect to the blocking section (37) of the latch element (27) at the other side (46b) so that a lateral projection (65) is formed.

9. A cylinder lock in accordance with any one of the preceding claims,
wherein the holding plate (31) is arranged between the cylinder core (13) and the cylinder housing (11), with a latch preloading device (45, 45') associated with the latch element (27) being supported between the holding plate (31) and the latch element (27).

10. A cylinder lock in accordance with any one of the preceding claims,
wherein each disk tumbler (21) of a group which comprises some or all of the plurality of disk tumblers (21) has a latch reception recess (47) and at least one latch catching recess (49a, 49a', 49b, 49b'), with the latch element (27) extending along the axis of rotation (A) of the cylinder core (13), and with the latch tip (35) engaging into the latch reception recesses (47) of the group of disk tumblers (21) in the release position of the latch element (27).

11. A cylinder lock in accordance with any one of the preceding claims,
wherein the plurality of disk tumblers (21) are preloaded into the latched position along a first preload direction (Y), with the latch element (27) being preloaded into the release position along a second preload direction (X), and with the first preload direction (Y) and the second preload direction (X) extending obliquely or perpendicular to one another.

12. A cylinder lock in accordance with any one of the claims 1 to 8, 10 or 11,
wherein the plurality of disk tumblers (21) are preloaded into the latched position by means of a respective tumbler preloading device (55, 55'), with the latch element (27) being preloaded into the release position by means of a latch preloading device (45, 45'), and with the tumbler preloading devices (55, 55') and the latch reception recess (47) of the at least one disk tumbler (21) and the latch preloading device (45, 45') and the latch tip (35) of the latch element (27) being coordinated such that, in a closed position of the cylinder core (13), the plurality of disk tumblers (21) adopt the latched position and the at least one disk tumbler (21) hereby urges the latch element (27) into the blocking position.

13. A cylinder lock in accordance with any one of the preceding claims,
wherein each of the plurality of disk tumblers (21) has a key introduction opening (63) whose outline has a first coding section (59a) and a second coding section (59b), with a key (33) associated with the cylinder lock having a sequence of first incisions (61a, 61a') which correspond to the first coding sections (59a) of the plurality of disk tumblers (21) and having a sequence of second incisions (61b, 61b') which correspond to the second coding sections (59b) of the plurality of disk tumblers (21).

## Revendications

1. Serrure à cylindre comportant un boîtier de cylindre (11) et un noyau de cylindre (13) monté mobile en rotation dans le boîtier de cylindre (11) ; dans laquelle
le boîtier de cylindre (11) comprend au moins une cavité de blocage de gâchette (15, 15') et une cavité de blocage de verrou (17) ;
plusieurs gâchettes à paillettes (21) sont prévues dans le noyau de cylindre (13), chacune des plusieurs gâchettes à paillettes (21) comprenant une portion d'engagement (23, 23') et étant mobile entre une position de verrouillage et une position de déverrouillage, la portion d'engagement (23, 23') s'engageant dans la cavité de blocage de gâchette (15, 15') du boîtier de cylindre (11) en position de verrouillage, et étant dégagée de la cavité de blocage de gâchette (15, 15') en position de déverrouillage, et l'une au moins desdites plusieurs gâchettes à paillettes (21) présentant une cavité de logement de verrou (47) ;
la serrure à cylindre comprend en outre un élément de verrou (27) qui présente une pointe de verrou (35) et une portion de blocage (37), l'élément de verrou (27) étant mobile entre une position de blocage et une position de libération et étant précontraint vers la position de libération,
dans la position de blocage, la portion de blocage (37) s'engage dans la cavité de blocage de verrou (17) du boîtier de cylindre (11), et
dans la position de libération, la pointe de verrou (35) s'engage dans la cavité de logement de verrou (47) de ladite au moins une gâchette à paillettes (21), et la portion de blocage (37) est dégagée de la cavité de blocage de verrou (17) du boîtier de cylindre (11) ;
ladite au moins une gâchette à paillettes (21) présente, au voisinage de la cavité de logement de verrou (47), au moins une cavité d'enclenchement de verrou (49a, 49a', 49b, 49b') dans laquelle la pointe de verrou (35) de l'élément de verrou (27) s'engage en enclenchement lorsque ladite au moins une gâchette à paillettes (21) est décalée d'une première longueur de course hors de la position de déverrouillage, la cavité d'enclenchement de verrou (49a, 49a', 49b, 49b') étant moins profonde que la cavité de logement de verrou (47) de la gâchette à paillettes (21) ;
entre la pointe de verrou (35) et la portion de blocage (37), l'élément de verrou (27) présente une portion de liaison (39) qui est plus étroite que la portion de blocage (37) de l'élément de verrou (27) par rapport à une direction tangentielle autour de l'axe de rotation (A) du noyau de cylindre (13),
une plaque de retenue (31) est associée à l'élément de verrou (27), laquelle présente une ouverture de montage (53), la portion de liaison (39) de l'élément de verrou (27) traversant l'ouverture de montage (53) lorsque l'élément de verrou (53) lorsque l'élément de verrou (27) se trouve dans la position de blocage,
lorsque ladite au moins une gâchette à paillettes (21) se trouve dans la position de verrouillage et que l'élément de verrou (27) se trouve dans la position de blocage, par rapport à un actionnement en rotation du noyau de cylindre (13), il existe un premier jeu de rotation entre la portion de blocage (37) de l'élément de verrou (27) et la cavité de blocage de verrou (17) du boîtier de cylindre (11), il existe un second jeu de rotation entre la portion de liaison (39) de l'élément de verrou (27) et l'ouverture de montage (53) de la plaque de retenue associée (31), et il existe un troisième jeu de rotation entre la portion d'engagement (23, 23') de ladite au moins gâchette à paillettes (21) et la cavité de blocage de gâchette (15, 15') du boîtier de cylindre (11), et
le premier jeu de rotation est inférieur au second jeu de rotation, et
le second jeu de rotation est inférieur au troisième jeu de rotation, de sorte que l'élément de verrou (27) peut basculer ou s'incliner lorsqu'un couple de rotation est exercé sur le noyau de cylindre (13) dans une direction de rotation d'ouverture (O), alors que l'élément de verrou (27) se trouve dans la position de blocage.

2. Serrure à cylindre selon la revendication 1,
dans laquelle
au voisinage de la cavité de logement de verrou (47), ladite au moins une gâchette à paillettes (21) présente plusieurs cavités d'enclenchement de verrou (49a, 49a', 49b, 49b') disposées les unes à côté des autres.

3. Serrure à cylindre selon la revendication 1 ou 2,
dans laquelle
de part et d'autre de la cavité de logement de verrou (47), ladite au moins une gâchette à paillettes (21) présente respectivement au moins une cavité d'enclenchement de verrou (49a, 49a', 49b, 49b') ou respectivement plusieurs cavités d'enclenchement de verrou (49a, 49a', 49b, 49b') disposées les unes à côté des autres.

4. Serrure à cylindre selon l'une des revendications précédentes,
dans laquelle
la cavité de logement de verrou (47) est prévue sur une arête latérale de ladite au moins une gâchette à paillettes (21) par rapport à la direction de mouvement de ladite au moins une gâchette à paillettes (21) ;
et/ou
la cavité de logement de verrou (47) et ladite au moins une cavité d'enclenchement de verrou (49a, 49a', 49b, 49b') sont sensiblement en forme triangulaire.

5. Serrure à cylindre selon l'une des revendications précédentes,
dans laquelle
ladite au moins une gâchette à paillettes (21) présente un bossage intermédiaire (51a, 51b) entre la cavité de logement de verrou (47) et ladite au moins une cavité d'enclenchement de verrou (49a, 49a', 49b, 49b'), la pointe de verrou (35) présente une cavité intermédiaire (43), et
le bossage intermédiaire (51a, 51b) de ladite au moins une gâchette à paillettes (21) est adapté à s'engager dans la cavité intermédiaire (43) de la pointe de verrou (35) lorsque ladite au moins une gâchette à paillettes (21) est décalée hors de la position de déverrouillage d'une seconde longueur de course qui est inférieure à la première longueur de course.

6. Serrure à cylindre selon la revendication 5,
dans laquelle
la cavité intermédiaire (43) de la pointe de verrou (35) est réalisée sous la forme d'une rainure (41) qui s'étend parallèlement à l'axe de rotation (A) du noyau de cylindre (13).

7. Serrure à cylindre selon l'une des revendications précédentes,
dans laquelle
sur un côté (46a) qui est dirigé dans une direction de rotation d'ouverture (O) du noyau de cylindre (13), la portion de liaison (39) de l'élément de verrou (27) n'est pas décalée par rapport à la portion de blocage (37) de l'élément de verrou (27) ou bien elle est décalée moins loin que sur un autre côté (46b) qui est dirigé en sens opposé à la direction de rotation d'ouverture (O) du noyau de cylindre (13).

8. Serrure à cylindre selon la revendication 7,
dans laquelle
sur un côté (46a), la portion de liaison (39) de l'élément de verrou (27) se termine en affleurement avec la portion de blocage (37) de l'élément de verrou (27), et sur l'autre côté (46b) elle est décalée par rapport à la portion de blocage (37) de l'élément de verrou (27), de manière à former une saillie latérale (65).

9. Serrure à cylindre selon l'une des revendications précédentes,
dans laquelle
la plaque de retenue (31) est disposée entre le noyau de cylindre (13) et le boîtier de cylindre (11), un dispositif de précontrainte de verrou (45, 45') associé à l'élément de verrou (27) prenant appui entre la plaque de retenue (31) et l'élément de verrou (27).

10. Serrure à cylindre selon l'une des revendications précédentes,
dans laquelle
chaque gâchette à paillettes (21) d'un groupe comprenant quelques-unes ou toutes desdites plusieurs gâchettes à paillettes (21) présente une cavité de logement de verrou (47) et au moins une cavité d'enclenchement de verrou (49a, 49a', 49b, 49b'),
l'élément de verrou (27) s'étend le long de l'axe de rotation (A) du noyau de cylindre (13), et
dans la position de libération de l'élément de verrou (27), la pointe de verrou (35) s'engage dans les cavités de logement de verrou (47) du groupe de gâchettes à paillettes (21).

11. Serrure à cylindre selon l'une des revendications précédentes,
dans laquelle
lesdites plusieurs gâchettes à paillettes (21) sont précontraintes vers la position de verrouillage le long d'une première direction de précontrainte (Y), l'élément de verrou (27) est précontraint vers la position de libération le long d'une seconde direction de précontrainte (X), et
la première direction de précontrainte (Y) et la seconde direction de précontrainte (X) s'étendent en oblique ou perpendiculairement l'une à l'autre.

12. Serrure à cylindre selon l'une des revendications 1 à 8, 10 ou 11,
dans laquelle
lesdites plusieurs gâchettes à paillettes (21) sont précontraintes vers la position de verrouillage à l'aide d'un moyen de précontrainte de gâchette (55, 55') respectif,
l'élément de verrou (27) est précontraint vers la position de libération à l'aide d'un moyen de précontrainte de verrou (45, 45'), et
les moyens de précontrainte de gâchette (55, 55') et la cavité de logement de verrou (47) de ladite au moins une gâchette à paillettes (21) ainsi que le moyen de précontrainte de verrou (45, 45') et la pointe de verrou (35) de l'élément de verrou (27) sont adaptés de telle sorte que dans une position de fermeture du noyau de cylindre (13), lesdites plusieurs gâchettes à paillettes (21) occupent la position de verrouillage et ladite au moins une gâchette à paillettes (21) repousse ainsi l'élément de verrou (27) jusque dans la position de blocage.

13. Serrure à cylindre selon l'une des revendications précédentes,
dans laquelle
chacune desdites plusieurs gâchettes à paillettes (21) possède une ouverture d'insertion de clé (63) dont le contour présente une première (59a) et une seconde portion de blocage (59b),
une clé (33) associée à la serrure à cylindre présente une succession de premières entailles (61a, 61a') correspondant aux premières portions de codage (59a) desdites plusieurs gâchettes à paillettes (21), et une succession de secondes entailles (61b, 61b') correspondant aux secondes portions de codage (59b) desdites plusieurs gâchettes à paillettes (21).
